# EUROPÄISCHE PATENTSCHRIFT

(11) **EP 1 647 956 B1**
(45) Veröffentlichungstag und Bekanntmachung des Hinweises auf die Patenterteilung: **02.12.2009**
(21) Anmeldenummer: 05109218.7
(22) Anmeldetag: 05.10.2005
(51) Int. Cl.: G08B 25/10

(54) **Verfahren zur Inbetriebsetzung von funkbasierten Gefahrenmeldesystemen**
Method for commissioning of wireless danger signal systems
Procédé de mise en service des systèmes sans fil pour signaler des dangers

(30) Priorität: 12.10.2004 DE 102004049704
(43) Veröffentlichungstag der Anmeldung: 19.04.2006
(73) Patentinhaber: SIEMENS AKTIENGESELLSCHAFT, 80333 München (DE)
(72) Erfinder: Derbel, Faouzi, 81739, München (DE)

(56) Entgegenhaltungen:
- EP-A- 0 833 288
- EP-A- 1 282 094
- WO-A-00/21053
- FR-A- 2 855 298

## Beschreibung

Die Erfindung bezieht sich auf ein Verfahren zur Inbetriebsetzung von funkbasierten Gefahrenmeldesystemen, die in einer Zelle des Gefahrenmeldesystems eine Hauptstation mit einer Sende- und Empfangseinrichtung und periphere Elemente mit jeweils einer Sende- und Empfangseinrichtung aufweisen.

Gefahrenmeldesysteme, bei denen Meldungen über Funk übertragen werden, bieten dem Anwender viele Vorteile. Die Gefahrenmeldesysteme umfassen dabei Meldesensoren als periphere Elemente, die im Fall einer detektierten Gefahr, zum Beispiel Brand oder Einbruch, eine Gefahrenmeldung über eine Funkverbindung an eine Zentrale oder Hauptstation (worunter auch Repeater verstanden werden sollen) übermitteln, in der zur Beseitigung der Gefahr weitere Maßnahmen, wie Alarmierung der Feuerwehr bzw. Polizei, eingeleitet werden.

Die WO 00/21053 A beschreibt ein Verfahren zum automatischen Programmieren eines drahtlosen Abtast- und/oder-Steuersystems, um ein oder mehrere Sensorbauelemente zu registrieren, die an verschiedenen Stellen über einen gesamten räumlichen Bereich verteilt sind. Eine drahtlose Zweiwege-Kommunikationsfähigkeit zwischen einer Basisstation mit einem Basisstations-Sendeempfänger und mindestens einem der Sensorbauelemente mit einem Sensorbauelement-Sendeempfänger ist da-' bei vorgesehen. Zunächst wird eine Registrierungsbedingung in der Basisstation eingeleitet, um das System in einen Sensorbauelement-Registrierungsmodus zu versetzen. Danach wird ein Auslöseereignis in einem Sensorbauelement eingeführt und ein Meldungssignal wird für ein neues Bauelement geliefert, das das Sensorbauelement identifiziert, vom Sensorbauelement-Sendeempfänger zum Basisstations-Sendeempfänger als Reaktion auf das Auslöseereignis. Schließlich wird ein Programmiersignal, das eine Sensorbaulement-Identifikationsadresse angibt vom Basisstations-Sendeempfänger zum Sensorbauelement-Sendeempfänger als Reaktion auf das Meldungssignal für das neue Bauelement geliefert. Die Sensorbauelement-Identifikationsadresse wird im Sensorbauelement gespeichert.

Aus der EP 833288 ist ein Verfahren für Funkübertragung in einer Gefahrenmeldeanlage bekannt, bei dem Messdaten eines Meldesensors zur Zentraleinheit über weitere Meldesensoren als Zwischenstationen übertragen werden können, wenn eine direkte Funkverbindung zur Zentrale wegen einer zu geringen Funkreichweite nicht besteht oder gestört ist. Dafür ist eine feste hierarchische Verbindungsstruktur der Meldesensoren untereinander vorgesehen.

Aus EP 1282094 ist ein Verfahren zur Funkübertragung in einem Gefahrenmeldesystem bekannt, welches über Repeater arbeitet und dennoch stromsparend ausgelegt ist, so dass ein Batteriebetrieb möglich ist. Dabei werden die Empfangseinrichtungen zyklisch zu vorgegebenen Zeitpunkten eingeschaltet und sendewillige Teilnehmer senden eine Präambel, die dazu führt, dass die für den Empfang vorgesehenen Teilnehmer im Falle des Empfangs bis zum Ende der gesamten Präambel eingeschaltet bleiben und im Falle, dass keine Präambel empfangen wird, wieder ausgeschaltet werden. In der Präambel wird ein Zeitpunkt übermittelt, zu dem sich der Empfänger wieder einschaltet, um das eigentliche Datentelegramm zu empfangen.

Die Inbetriebsetzung solcher funkbasierter Gefahrenmeldesysteme weicht von der Inbetriebsetzung von verdrahteten Anlagen ab. Bei funkbasierten Gefahrenmeldesystemen fehlt der bei elektrisch verbundenen Anlagen prinzipiell vorhandene Draht als erstes Adressierelement. Bei kleinen Funksystemen, wie sie in der privaten Meldetechnik üblich sind, werden Montage und Inbetriebsetzung meistens von der gleichen Person ausgeführt. In großen Systemen, also bei gewerblichen Anlagen, möchte man diese beiden Aktionen aus Kostengründen aber trennen. Denn es hat sich als wirtschaftlich erwiesen, wenn zuerst ein Mitarbeiter, der keine profunden Kenntnisse der heute oft komplizierten Elektronik benötigt, die Gerätschaften montiert, ohne aber das System in Betrieb zu setzen. Die eigentliche Inbetriebsetzung wird in einem zweiten Schritt von einem geschulten Techniker durchgeführt. Dazu wird zuerst das zentrale Element (Gateway oder Hauptstation) in einen sog. Anmeldemodus gebracht. Anschließend werden die einzelnen Melder nacheinander am Gateway angemeldet. Nachdem alle Melder einer Zelle auf diese Weise registriert wurden, wird der Anmeldemodus beendet. Das kann manuell oder automatisch nach einer bestimmten Zeit oder wenn die Zelle voll ist, geschehen. Problematisch aber ist, dass der die Anmeldung Durchführende jeden Melder in die Hand nehmen muss. Gerade bei großen Anlagen fallen hier lange Wegezeiten an. Außerdem kann der Fall eintreten, dass der Inbetriebsetzer auf Leitern steigen muss, um an den einzelnen Meldern Einstellungen vorzunehmen oder die Energieversorgung der Melder einzuschalten.

Es ist daher die Aufgabe der Einfindung, ein Verfahren zur Inbetriebsetzung von funkbasierten Gefahrenmeldesystemen anzugeben, welches eine kostengünstigere und schnellere Inbetriebsetzung erlaubt.

Die Aufgabe wird erfindungsgemäß gelöst durch ein Verfahren der eingangs genannten Art mit den Merkmalen des Patentanspruchs 1.

Im erfindungsgemäßen Verfahren werden zunächst die peripheren Elemente, beispielsweise Melder, montiert und mit Energie versorgt, was beispielsweise durch das Einlegen von Batterien geschehen kann. Der ungeschulte Monteur setzt so die Melder an ihren Platz. Die peripheren Elemente senden anschließend wiederholt in vorgegebenen Zeitabständen Suchtelegramme aus und gehen danach in einen Empfangsmodus. Solche peripheren Elemente, die während des Empfangsmodus ein Suchtelegramm eines suchenden peripheren Elementes empfangen, senden ein Antworttelegramm an das suchende periphere Element. Die beiden miteinander kommunizierenden peripheren Elemente tragen sich jeweils in einer eigenen Erreichbarkeitstabelle ein und bilden somit ein Cluster, welches gemeinsam kommuniziert. Auf diese Weise organisieren sich die peripheren Elemente untereinander bereits, ohne dass die Hauptstation eine Anmeldeaufforderung aussendet. Erst nachdem die Hauptstation eine Anmeldeaufforderung aussendet, melden sich alle peripheren Elemente, die die Anmeldeaufforderung empfangen haben, bei der Hauptstation an und aktualisieren ihre jeweilige Erreichbarkeitstabelle.

In der vorteilhaften Ausgestaltung des Verfahrens gemäß Patentanspruch 2 teilen die peripheren Elemente, die direkten Kontakt zur Hauptstation haben, diese Erreichbarkeit der Hauptstation den anderen peripheren Elementen mit. Dadurch ist sichergestellt, dass sämtliche peripheren Elemente der Zelle, teilweise über als Zwischenstationen fungierende periphere Elemente, mit der Hauptstation in Kontakt stehen und die Inbetriebsetzung abgeschlossen ist.

Gemäß Anspruch 3 ist in vorteilhafter Weise vorgesehen, dass nach erfolgter Anmeldung sämtlicher peripherer Elemente die Hauptstation eine Optimierung der Zellstruktur vornimmt und an die peripheren Elemente Routinglisten übermittelt, aus denen hervorgeht, auf welchem Weg die peripheren Elemente mit der Hauptstation kommunizieren sollen.

Die Erreichbarkeitstabelle bei peripheren Elementen, die direkt mit der Hauptstation kommunizieren, ist in vorteilhafter Weise gemäß Anspruch 4 aus einer Zeile aufgebaut, wobei in der Zeile für jedes periphere Element, welches mit diesem ausgewählten peripheren Element in Kontakt steht, ein Zeichen gesetzt wird. Damit ergibt sich eine besonders einfache Ausgestaltung der Erreichbarkeitstabelle.

In einer weiteren Ausgestaltung des Verfahrens gemäß Patentanspruch 5 ist vorgesehen, dass die Erreichbarkeitstabelle bei peripheren Elementen, die über ein peripheres Element als Zwischenstation mit der Hauptstation kommunizieren, aus zwei Zeilen aufgebaut wird, wobei in einer der Zeilen ein Zeichen für jedes periphere Element gesetzt wird, mit dem das ausgewählte periphere Element direkt in Kontakt steht und in der zweiten Zeile ein Zeichen für das periphere Element gesetzt wird, welches von dem ausgewählten peripheren Element als Zwischenstation zum Erreichen der Hauptstation genutzt wird.

Durch das Vergrößern der Zeitabstände zwischen einzelnen Suchtelegrammen gemäß Anspruch 6 lässt sich zu Beginn einer Montage die Lebensdauer der Batterie erhöhen. In dieser Zeit führt eine starke Sendetätigkeit nicht zum Erfolg.

Sobald das periphere Element Antworttelegramme erhält, werden gemäß Anspruch 7 in vorteilhafter Weise die Zeitabstände zwischen den Suchtelegrammen verkürzt, um möglichst schnell ein funktionsfähiges Gefahrenmeldesystem zu erhalten, sobald eine Hauptstation in der Zelle identifiziert wird.

Die Hauptstation kann dabei nach ihrer Montage und Versorgung mit Energie zunächst ein Suchtelegramm an alle peripheren Elemente aussenden und die empfangenen Antworttelegramme auswerten gemäß Anspruch 8 oder gemäß Anspruch 9 zunächst in den Empfangsmodus gehen und auf die Suchtelegramme der peripheren Elemente antworten. Der aktive Weg gemäß Anspruch 8 führt dabei zu schnelleren Inbetriebnahmen, während das Verfahren gemäß Anspruch 9 die Selbstorganisation der peripheren Elemente weniger beeinträchtigt.

Anhand eines Ausführungsbeispiels wird die Erfindung nun in den Figuren der Zeichnung erläutert. Dabei zeigen
Figur 1 eine schematische Darstellung eines Gefahrenmeldesystems mit peripheren Elementen, bevor die Hauptstation eine Anmeldeaufforderung ausgesendet hat und
Figur 2 eine schematische Darstellung eines Gefahrenmeldesystems mit der Hauptstation, nachdem die Gefahrenmeldeanlage in Betrieb gesetzt wurde.

In Figur 1 sind schematisch insgesamt sechs periphere Elemente 1 bis 6 als Teile eines Gefahrenmeldesystems dargestellt. Bei den peripheren Elementen 1 bis 6 kann es sich dabei um Melder (beispielsweise Brand- und Einbruchsmelder), aber auch um Bedienelemente oder Signalanlagen handeln. Jedes periphere Element 1 bis 6 weist jeweils eine nicht dargestellte Sende- und Empfangseinrichtung für die Kommunikation untereinander und mit einer nicht dargestellten Hauptstation auf. Gleich nach der Montage werden die einzelnen peripheren Elemente in Betrieb gesetzt, indem der Monteur beispielsweise die Batterien einsetzt und anschließt. Zu diesem Zeitpunkt wissen die peripheren Elemente 1 bis 6 nicht, ob andere periphere Elemente 1 bis 6 und die Hauptstation 7 (siehe Figur 2) betriebsbereit sind. Ein suchendes peripheres Element (beispielsweise 1) sendet anschließend ein Suchtelegramm mit einer Länge von beispielsweise 250 ms mit dem Inhalt aus: kann mich einer hören und mich zur Hauptstation mit einer speziellen Kennung, zum Beispiel Null, weiterbringen. Anschließend geht das suchende periphere Element auf Empfang, zum Beispiel für kurze Zeitintervalle alle 200 ms. Das suchende periphere Element 1 versucht in verschiedenen zeitlichen Abständen abzufragen, ob ein anderes peripheres Element (beispielsweise 2 bis 6) in seiner Nähe vorhanden ist. Antwortet eines der in der Nähe befindlichen peripheren Elemente 2 bis 6 auf das Suchtelegramm, so fragt das suchende periphere Element 1 ab, ob das antwortende periphere Element (beispielsweise 2) ein normales peripheres Element oder die Hauptstation darstellt. Bemerkt das periphere Element 1, dass zwar weitere periphere Elemente 2 bis 5 vorhanden sind, aber noch keine Hauptstation 7 im Netzwerk in der Zelle identifiziert worden ist, so versucht das suchende periphere Element 1 sich in wachsenden zeitlichen Abständen mit einem Sendetelegramm bei der Hauptstation 7 anzumelden. Durch die wachsenden Zeitabstände, beispielsweise 10min, 1h, 4h, wird die Lebensdauer der Batterie erhöht. Befinden sich nämlich während des Beginns der Montage nur wenige periphere Elemente 1...6 in der Zelle, würde ansonsten durch die starke Sendetätigkeit zwar Energie verbraucht, aber es ergibt sich kein zusätzlicher Informationsgehalt. Wird eine Hauptstation 7 entdeckt, so versucht das periphere Element in kürzeren Zeitabständen mit anderen peripheren Elementen Kontakt aufzunehmen.

Sobald die Hauptstation 7 installiert ist, versucht diese zu identifizieren, welche peripheren Elemente 1 bis 6 Kontakt mit der Hauptstation 7 aufbauen können. Dafür kann die Hauptstation 7 mit dem Aussenden von Broadcast-Nachrichten beginnen, die ihre Anwesenheit an die peripheren Elemente 1...6 übermittelt, oder die Hauptstation 7 befindet sich zunächst im Empfangsmodus und teilt ihre Anwesenheit an suchende periphere Elemente 1...6 im Antworttelegramm mit. Dabei ist der aktive Modus des sofortigen Aussendens eines Telegramms durch die Hauptstation 7 der vorzuziehende Weg, da dadurch die Inbetriebnahmeprozedur beschleunigt wird. Die peripheren Elemente, die direkt mit der Hauptstation 7 Kontakt haben (in Figur 2 die peripheren Elemente 5 und 6),synchronisieren sich mit der Hauptstation, tragen dies in ihren Erreichbarkeitstabellen ein. Die direkt mit der Hauptstation 7 in Kontakt stehenden peripheren Elemente 5 und 6 übermitteln diese Information auch an die peripheren Elemente, die nicht direkt mit der Hauptstation 7 in Verbindung stehen, sondern nur mit den dann als Zwischenstation fungierenden peripheren Elementen 5 und 6. Auf diese Weise wird das gesamte Netz in der Zelle des Gefahrenmeldesystems aufgebaut, jedes periphere Element 1 bis 6 erfährt somit, auf welchem Weg die Hauptstation 7 und damit eine Gefahrenmeldezentrale 8 erreicht werden kann.

Sobald die Hauptstation 7 eine vollständige Netzwerktopologie kennt, versucht die Hauptstation 7 zur Kontrolle alle peripheren Elemente 1...6 anzusprechen und wartet auf ein Quittierungssignal.

Im Anschluss an die Inbetriebnahmeprozedur der peripheren Elemente übernimmt die Hauptstation die Optimierung der Netzwerktopologie, dazu kann eine Verteilung von Cluster-Heads, das sind die als Zwischenstationen arbeitenden peripheren Elemente (im Ausführungsbeispiel die peripheren Elemente 5 und 6), erfolgen sowie einzelne Routinglisten umgestellt werden. Die Routinglisten werden anschließend über die als Zwischenstation fungierenden peripheren Elemente 5 und 6 an sämtliche peripheren Elemente 1 bis 6 übermittelt.

Die Erreichbarkeitstabellen, die in den Figuren 1 und 2 dargestellt sind, lassen sich dabei wie folgt lesen: die Position in der Zeile gibt die Kennung des jeweiligen peripheren Elements an, wobei an Position Null die Hauptstation 7 einzuschreiben ist. Beispielsweise kommuniziert das periphere Element 1 in Figur 1 direkt mit dem peripheren Element 2 und dem peripheren Element 5, d.h., dass an den Stellen 1, 2 und 5 der Erreichbarkeitstabelle jeweils eine Eins und sonst Null eingetragen wird. Nach der Inbetriebsetzung gibt es in der Zelle zwei unterschiedliche Typen von peripheren Elementen: zum einen solche peripheren Elemente (beispielsweise 5 und 6), die direkt mit der Hauptstation 7 in Verbindung stehen. Die Erreichbarkeitstabelle solcher peripheren Elemente 5 und 6 weist nur eine Zeile auf, in der eine Eins an all den Stellen steht, die periphere Elemente bzw. die Hauptstation darstellen, mit denen diese peripheren Elemente 5 und 6 direkt in Kontakt stehen. Beispielsweise kommuniziert das periphere Element 6 direkt mit der Hauptstation 7 und mit dem peripheren Element 4, so dass an den Positionen Null und Vier jeweils eine Eins steht. Des weiteren existieren periphere Elemente (1, 2, 3, 4), die nicht direkt mit der Hauptstation 7 in Kontakt stehen, sondern über jeweilige Zwischenstationen mit der Hauptstation 7 kommunizieren. Die Erreichbarkeitstabellen dieser peripheren Elemente sind aus zwei Zeilen aufgebaut. Eine der Zeilen (in Figur 2 die obere der Zeilen) gibt wieder an, mit welchen peripheren Elementen das jeweilige periphere Element direkt in Kontakt steht, beispielsweise kommuniziert das periphere Element 1 direkt mit den peripheren Elementen 2 und 5. In der zweiten Zeile ist angegeben, über welches periphere Element die Hauptstation erreicht wird. Im Beispiel erreicht das periphere Element 1 die Hauptstation 7 über das periphere Element 5, d.h. dass an den Positionen 0 und 5 jeweils eine Eins, sonst Null steht. Auf diese Weise ist die Zellstruktur des Gefahrenmeldesystems vollständig in den Erreichbarkeitstabellen der peripheren Elemente dargestellt.

Durch das erfindungsgemäße Verfahren kann der Monteur die peripheren Elemente zum Beispiel durch Einsetzen und Anschließen der Batterien in Betrieb nehmen, ohne dass eine Inbetriebnahme durch einen Servicetechniker erfolgen muss. Die peripheren Elemente sind in der Lage, unter sich ein Netzwerk aufzubauen und das Vorhandensein einer Hauptstation 7 für die Inbetriebnahme des Gefahrenmeldesystems zu entdecken und die Zellstruktur für die Inbetriebsetzung zu nutzen.

## Patentansprüche

1. Verfahren zur Inbetriebsetzung von funkbasierten Gefahrenmeldesystemen, die in einer Zelle eine Hauptstation (7), die eine Sende- und Empfangseinrichtung umfasst und periphere Elemente (1...6) , die jeweils eine Sende- und Empfangseinrichtung umfassen, aufweisen, wobei
• die peripheren Elemente (1...6) montiert und mit Energie versorgt werden,
• die peripheren Elemente (1...6) wiederholt in vorgegebenen Zeitabständen ein Suchtelegramm aussenden,
• die peripheren Elemente (1...6) nach Aussenden des Suchtelegramms in einen Empfangsmodus gehen,
• die peripheren Elemente (1...6), die während des Empfangsmodus ein Suchtelegramm eines suchenden peripheren Elementes (1...6) empfangen, ein Antworttelegramm an das suchende periphere Element (1...6) aussenden,
• das suchende und das antwortende periphere Element (1...6) jeweils in einer eigenen Erreichbarkeitstabelle das jeweils andere periphere Element (1...6) als erreichbar eintragen,
**dadurch gekennzeichnet,**
**dass** sich die peripheren Elemente untereinander bereits organisieren, ohne dass die Hauptstation eine Anmeldeaufforderung aussendet und erst nachdem die Hauptstation eine Anmeldeaufforderung ausgesendet hat, melden sich alle peripheren Elemente, die die Anmeldeaufforderung empfangen haben, bei der Hauptstation an und aktualisieren ihre jeweilige Erreichbarkeitstabelle.

2. Verfahren zur Inbetriebsetzung eines funkbasierten Gefahrenmeldesystems nach Anspruch 1,
**dadurch gekennzeichnet, dass**
die peripheren Elemente (1...6) mit Kontakt zur Hauptstation (7) die Erreichbarkeit der Hauptstation (7) an die peripheren Elemente (1...6) übermitteln, mit denen diese in Kontakt stehen.

3. Verfahren zur Inbetriebsetzung eines funkbasierten Gefahrenmeldesystems nach einem der Ansprüche 1 oder 2,
**dadurch gekennzeichnet, dass**
die Hauptstation (7) eine Optimierung der Zellstruktur vornimmt und an die peripheren Elemente (1...6) Routinglisten übermittelt.

4. Verfahren zur Inbetriebsetzung eines funkbasierten Gefahrenmeldesystems nach einem der Ansprüche 1, 2 oder 3,
**dadurch gekennzeichnet, dass**
die Erreichbarkeitstabelle bei peripheren Elementen (1...6) , die direkt mit der Hauptstation (7) kommunizieren, aus einer Zeile aufgebaut wird und
dass in der Zeile bei jedem direkt erreichbaren peripheren Element (1...6) ein Eintrag gemacht wird.

5. Verfahren zur Inbetriebsetzung eines funkbasierten Gefahrenmeldesystems nach einem der Ansprüche 1 bis 4,
**dadurch gekennzeichnet, dass**
die Erreichbarkeitstabelle bei peripheren Elementen (1...6), die über ein peripheres Element (5,6) als Zwischenstation mit der Hauptstation (7) kommunizieren, aus zwei Zeilen aufgebaut wird und
dass in einer der zwei Zeilen bei jedem direkt erreichbaren peripheren Element (5,6) ein Eintrag gemacht wird und in der anderen Position der zwei Zeilen bei dem peripheren Element (5,6) ein Eintrag gemacht wird, welches als Zwischenstation zur Hauptstation (7) fungiert.

6. Verfahren zur Inbetriebsetzung eines funkbasierten Gefahrenmeldesystems nach einem der Ansprüche 1 bis 5,
**dadurch gekennzeichnet, dass**
die peripheren Elemente (1...6) die Zeitabstände zwischen einzelnen Suchtelegrammen vergrößern, solange keine Antworttelegramme empfangen werden.

7. Verfahren zur Inbetriebsetzung eines funkbasierten Gefahrenmeldesystems nach einem der Ansprüche 1 bis 6,
**dadurch gekennzeichnet, dass**
die peripheren Elemente (1...6) die Zeitabstände zwischen einzelnen Suchtelegrammen verkürzen, sobald Antworttelegramme erhalten werden.

8. Verfahren zur Inbetriebsetzung eines funkbasierten Gefahrenmeldesystems nach einem der Ansprüche 1 bis 7
**dadurch gekennzeichnet, dass**
die Hauptstation (7) nach der Montage und der Energieversorgung zunächst ein Suchtelegramm an alle peripheren Elemente (1...6) aussendet und auf Antworttelegramme wartet.

9. Verfahren zur Inbetriebsetzung eines funkbasierten Gefahrenmeldesystems nach einem der Ansprüche 1 bis 7
**dadurch gekennzeichnet, dass**
die Hauptstation (7) nach der Montage und der Energieversorgung zunächst im Empfangsmodus auf Suchtelegramme der peripheren Elemente (1...6) wartet und darauf ein Antworttelegramm aussendet.

## Claims

1. Method for commissioning wireless danger signal systems, which comprise in one cell a main station (7), which has a transmit and receive facility and peripheral elements (1...6), which each have a transmit and receive facility, with
• the peripheral elements (1...6) being installed and provided with energy,
• the peripheral elements (1...6) repeatedly transmitting a search telegram at predetermined time intervals
• the peripheral elements (1...6) moving into a receive mode after transmitting the search telegram,
• the peripheral elements (1...6) which receive a search telegram of a searching peripheral element (1...6) during the receive mode transmitting a response telegram to the searching peripheral element (1...6),
• the searching and the responding peripheral element (1...6) each entering the respective other peripheral element (1...6) as reachable in an actual reachability table,
**characterised in that**
the peripheral elements already organise themselves without the main station transmitting a notification request and it is only after the main station has transmitted a notification request that all the peripheral elements which have received the notification request register with the main station and update their respective reachability table.

2. Method for commissioning a wireless danger signal system according to claim 1,
**characterised in that**
the peripheral elements (1...6) with contact to the main station (7) transmit the teachability of the main station (7) to the peripheral elements (1...6), with which these are in contact.

3. Method for commissioning a wireless danger signal system according to one of claims 1 to 2, **characterised in that** the main station (7) performs an optimisation of the cell structure and transmits routing lists to the peripheral elements (1...6).

4. Method for commissioning a wireless danger signal system according to one of claims 1, 2 or 3,
**characterised in that**
in the case of peripheral elements (1...6) which communicate directly with the main station (7) the reachability table is made up of one line and in the case of each directly reachable peripheral element (1...6), an entry is made in the line.

5. Method for commissioning a wireless danger signal system according to one of claims 1 to 4,
**characterised in that**
in the case of peripheral elements (1...6) which communicate with the main station (7) by way of a peripheral element (5, 6) as an intermediate station, the reachability table is made up of two lines, and
in the case of each directly reachable peripheral element (5, 6) an entry is made in one of the two lines and in the case of the peripheral element (5, 6), an entry which functions as an intermediate station to the main station (7) is made in the other position of the two lines.

6. Method for commissioning a wireless danger signal system according to one of claims 1 to 5,
**characterised in that**
the peripheral elements (1...6) enlarge the time intervals between individual search telegrams provided no response telegrams are received.

7. Method for commissioning a wireless danger signal system according to one of claims 1 to 6,
**characterised in that**
the peripheral elements (1...6) shorten the time intervals between individual search telegrams once response telegrams are obtained.

8. Method for commissioning a wireless danger signal system according to one of claims 1 to 7,
**characterised in that**
after assembly and supplying energy, the main station (7) transmits a search telegram to all peripheral elements (1...6) and awaits a response.

9. Method for commissioning a wireless danger signal system according to one of claims 1 to 7,
**characterised in that**
after assembly and supplying energy, the main station (7) in the receive mode firstly awaits the search telegrams of the peripheral elements (1...6) and then transmits a response telegram.

## Revendications

1. Procédé de mise en service de systèmes radio de signalisation de danger qui présentent dans une cellule une station centrale (7), qui comprend un dispositif émetteur-récepteur, et des éléments périphériques (1...6), qui comprennent respectivement un dispositif récepteur, dans lequel
• les éléments périphériques (1...6) sont montés et alimentés en énergie,
• les éléments périphériques (1...6) émettent de façon répétée un télégramme de recherche à des intervalles de temps prédéterminés,
• les éléments périphériques (1...6) passent sur un mode de réception après l'émission du télégramme de recherche,
• les éléments périphériques (1...6) qui reçoivent durant le mode de réception un télégramme de recherche d'un élément périphérique chercheur (1...6) émettent un télégramme de réponse à l'élément périphérique chercheur (1...6),
• l'élément périphérique chercheur et répondeur (1...6) enregistrent respectivement l'autre élément périphérique (1...6) comme accessible dans un tableau d'accessibilité propre,
**caractérisé en ce que** les éléments périphériques s'organisent déjà entre eux sans que la station centrale n'émette d'invitation de déclaration et tous les éléments périphériques qui ont reçu l'invitation de déclaration se déclarent auprès de la station centrale uniquement après que la station centrale ait émis une invitation de déclaration et actualisent leurs tableaux d'accessibilité respectifs.

2. Procédé de mise en service d'un système radio de signalisation de danger selon la revendication 1, **caractérisé en ce que** les éléments périphériques (1...6) en contact avec la station centrale (7) transmettent l'accessibilité de la station centrale (7) aux éléments périphériques (1...6) avec lesquels ils se trouvent en contact.

3. Procédé de mise en service d'un système radio de signalisation de danger selon l'une des revendications 1 ou 2, **caractérisé en ce que** la station centrale (7) procède à une optimisation de la structure cellulaire et transmet des listes de routing aux éléments périphériques (1...6) .

4. Procédé de mise en service d'un système radio de signalisation de danger selon l'une des revendications 1, 2 ou 3, **caractérisé en ce que** le tableau d'accessibilité est constitué d'une ligne pour les éléments périphériques (1...6) qui communiquent directement avec la station centrale (7) et **en ce qu'**une entrée est faite dans la ligne pour chaque élément périphérique directement accessible (1...6).

5. Procédé de mise en service d'un système radio de signalisation de danger selon l'une des revendications 1 à 4, **caractérisé en ce que** le tableau d'accessibilité est constitué de deux lignes pour les éléments périphériques (1...6) qui communiquent via un élément périphérique (5, 6) en tant que station intermédiaire avec la station centrale (7) et **en ce qu'**une entrée est faite dans l'une des deux lignes pour chaque élément périphérique directement accessible (5, 6) et une entrée est faite dans l'autre position des deux lignes pour l'élément périphérique (5, 6) qui fait office de station intermédiaire vers la station centrale (7).

6. Procédé de mise en service d'un système radio de signalisation de danger selon l'une des revendications 1 à 5, **caractérisé en ce que** les éléments périphériques (1...6) augmentent les intervalles de temps entre les différents télégrammes de recherche tant qu'aucun télégramme de réponse n'a été reçu.

7. Procédé de mise en service d'un système radio de signalisation de danger selon l'une des revendications 1 à 6, **caractérisé en ce que** les éléments périphériques (1...6) réduisent les intervalles de temps entre les différents télégrammes de recherche dès que des télégrammes de réponse sont reçus.

8. Procédé de mise en service d'un système radio de signalisation de danger selon l'une des revendications 1 à 7, **caractérisé en ce que** la station centrale (7) après le montage et l'alimentation en énergie émet tout d'abord un télégramme de recherche à tous les éléments périphériques (1...6) et attend des télégrammes de réponse.

9. Procédé de mise en service d'un système radio de signalisation de danger selon l'une des revendications 1 à 7, **caractérisé en ce que** la station centrale (7) après le montage et l'alimentation en énergie attend tout d'abord en mode de réception des télégrammes de recherche des éléments périphériques (1...6) et émet en réponse un télégramme de réponse.
